# EUROPÄISCHE PATENTSCHRIFT

(11) **EP 3 990 701 B1**
(45) Veröffentlichungstag und Bekanntmachung des Hinweises auf die Patenterteilung: **11.10.2023**
(21) Anmeldenummer: 20740168.8
(22) Anmeldetag: 17.06.2020
(51) Int. Cl.: E01B 27/02

(54) **GLEISSCHOTTERPLANIERVORRICHTUNG**
TRACK BALLAST LEVELLING APPARATUS
DISPOSITIF DE NIVELLEMENT DE BALLAST DE VOIE FERRÉE

(30) Priorität: 26.06.2019 AT 505702019
(43) Veröffentlichungstag der Anmeldung: 04.05.2022
(73) Patentinhaber: System 7 Ballast Regulator GmbH, 1130 Wien (AT)
(72) Erfinder: LICHTBERGER, Bernhard, 1030 Wien (AT)
(74) Vertreter: Hübscher & Partner Patentanwälte GmbH
(86) Internationale Anmeldenummer: PCT/AT2020/060245
(87) Internationale Veröffentlichungsnummer: WO 2020/257835

(56) Entgegenhaltungen:
- EP-A2- 2 775 035
- WO-A1-2011/057689
- AT-B- 395 875
- US-A- 5 402 547

## Beschreibung

### Technisches Gebiet

Die Erfindung bezieht sich auf eine Gleisschotterplaniervorrichtung mit einem auf Schienenfahrwerken verfahrbaren Maschinenrahmen, dem eine relativ zum Maschinenrahmen verstellbare Planiereinrichtung und eine relativ zum Maschinenrahmen verstellbare Kehreinrichtung zugeordnet sind, wobei die Planiereinrichtung einen Mittelpflug und zwei Flankenpflüge und die Kehreinrichtung eine drehangetriebene Schotterkehrbürste zum Abkehren von Gleisschotter aufweist, wobei die Schotterkehrbürste in einem Kehrbürstengehäuse drehangetrieben gelagert ist, das mit einer Drehvorrichtung zwischen einer Kehrstellung und einer Wartungsstellung um eine Maschinenhochachse bezüglich des Maschinenrahmens schwenkverstellbar gelagert ist.

### Stand der Technik

Eine derartige Gleisschotterplaniervorrichtung offenbart beispielsweise die WO°2011/057689°A1. Die Kehrvorrichtung soll damit rasch an wechselnde Gleisverhältnisse angepasst werden können, weshalb die Kehrvorrichtung um eine vertikale Achse relativ zum Maschinenrahmen verschwenkbar ausgebildet ist. Mit dieser Kehrvorrichtung können die Kehrbürsten an verschiedene Oberbauarten bzw. verschiedene Schwellenarten angepasst werden. Beispielsweise sind im Weichenbereich oft Holzschwellen anzutreffen, während auf freier Strecke Betonschwellen überwiegen. Durch Ausrüsten der Kehrvorrichtung mit für diese Arten von Schwellen besonders geeigneten Kehrbürsten kann das gesamte Gleis mit nur minimaler Unterbrechung der Arbeitsfahrt bearbeitet werden. Ein zuführen überschüssigen Schotters zu einem Schottersilo ist nicht vorgesehen.

Aus der US 5 402 547 ist eine gattungsgemäße Gleisschotterplaniervorrichtung zum Einschottern eines Gleises bekannt. Einem durch Antriebe höhenverstellbaren und unterhalb des Maschinenrahmens angeordneten Schotterpflug sind insgesamt drei voneinander distanzierte Kehrbürstengehäuse mit jeweils einer drehangetriebenen Kehrbürste nachgeordnet. Am vorderen Ende des Maschinenrahmens befindet sich eine weitere Kehrbürste für einen Austausch gegen eine durch den Arbeitseinsatz im Kehrbürstengehäuse abgenützten Kehrbürste. Der dafür notwendige manipulative Aufwand ist relativ groß, da die eine große Anzahl von elastischen Schläuchen aufweisende Kehrbürste entsprechend schwer ist. Für den Fall, dass das befahrene Gleis zwischen zwei Nachbargleisen liegt, die uneingeschränkt befahren werden, ergeben sich in Verbindung mit dem Austausch der Kehrbürste gravierende Sicherheitsprobleme. Ein an dieser Gleisschotterplaniervorrichtung vorgesehenes Steilförderband ist starr am Maschinenrahmen befestigt.

Die AT 395 875 offenbart eine Kehrvorrichtung, die aus drei separaten, in Gleisquerrichtung nebeneinander angeordneten und individuell zum Gleis absenkbaren Kehrbürsten besteht.

Die bekannten Kehrbürsten haben eine Vorzugsarbeitsrichtung. Während der Mittelpflug von Gleisschotterplaniervorrichtungen so ausgeführt werden kann, dass er in beide Arbeitsrichtungen funktioniert, gilt das für die Kehrbürsten nicht.

Aus EP 2 775 035 sind Gleisschotterplaniervorrichtungen bekannt, die über eine Schotterkehreinrichtung, ein Steilförderband und einen Schottersilo verfügen.

EP 0 787 858 beschreibt zum leichteren Tausch der Kehrbürste zwei in Maschinenquerrichtung voneinander distanzierte und mit dem Maschinenrahmen verbundene Lagerarme zur Abstützung der Bürstenwelle aufweisende Haltevorrichtungen zur Zwischenlagerung der Bürstenwelle. Die Haltevorrichtung ist querverschiebbar gelagert und mit einem Querschiebeantrieb verbunden. Damit verschiedene Abkehrvorschriften erfüllt werden können, werden bis zu drei unterschiedliche bestückte Kehrbürsten mit der Maschine mitgeführt. Es unterscheiden sich diese nach der Art der Schwellen. Außerdem wird auf Hochgeschwindigkeitsstrecken der Schotter zwischen den Schwellen tiefer ausgekehrt, damit es nicht zu Schotterverwirbelungen und Losschlagen von Schotter aus dem Zwischenfach durch losbrechendes Eis von den Zügen bei Winterbetrieb kommt.

Der Tausch von Kehrbürsten ist bei den bekannten Vorrichtungen aufwändig, da Antriebe abgebaut, die Kehrwelle gelöst und aus dem Kehrwellengehäuse entnommen und gegen eine andere getauscht werden müssen. Erschwerend kommt hinzu, dass die Kehrwelle schwer ist und der Tausch viel Zeit in Anspruch nimmt.

Gleisschotterplaniervorrichtungen müssen ein Gleis je nach Instandhaltungsarbeit mehrfach Einschottern und den Schotter planieren. Abschließend muss das vorgegebene Schotterprofil hergestellt und der Schotter von den Schwellen abgekehrt werden. Da die derzeitigen Schotterkehrbürsten nur in einer Arbeitsrichtung kehren können, muss die Maschine zum Abschluss der Arbeit zurücksetzen und die Schlussplanie mit Abkehren durchführen. Könnte in beide Richtungen gekehrt werden, dann würde Zeit eingespart und die Arbeit effizienter und kostengünstiger durchgeführt werden.

Arbeiten im Gleis sind durch immer kürzere Sperrpausen gekennzeichnet. Liegen bei einer Instandhaltungsarbeit Holzschwellenabschnitte und Betonschwellenabschnitte hintereinander, dann ist jeweils die Kehrbürste zu tauschen. Dazu fehlt oft die Zeit, weshalb in so einem Fall ein derartiges Gleis nicht in einer Schicht bearbeitet werden kann.

Die Kehrbürstengehäuse sind gegen Verschleiß durch wechselbare Verschleißplatten geschützt. Sind diese abgenutzt, dann sind sie zu tauschen.

Dies ist wegen der erschwerten Zugänglichkeit des Inneren des Kehrbürstengehäuses vor Ort nur sehr schwer möglich.

### Darstellung der Erfindung

Aufgabe der vorliegenden Erfindung ist es deshalb eine Vorrichtung mit Kehrbürste zu schaffen, die einen vorteilhaften Wechsel der Schotterkehrbürste gestattet. Nach einer vorteilhaften Weiterbildung der Erfindung soll das Kehren in beide Fahrtrichtungen der Gleisschotterplaniervorrichtung möglich sein.

Die Erfindung löst die gestellte Aufgabe dadurch, dass dass dem Maschinenrahmen ein der Schotterkehrbürste zugeordnetes Steilförderband und ein Schottersilo mit Einschotterhosen zur Einschotterung des Gleises zugeordnet sind und dass das Kehrbürstengehäuse in Kehrstellung an eine der Schotterkehrbürste in Kehrrichtung nachgeordnete Materialführung anschließt, die einem Aufgabebereich des Steilförderbandes zugehört, wobei das Steilförderband und die Materialführung mit einem Stelltrieb zwischen der Kehrstellung und einer einen Schwenkbereich für das Kehrbürstengehäuse freigebenden Wartungsstellung verlagerbar am Maschinenrahmen angeordnet sind.

Mit der erfindungsgemäßen Drehvorrichtung für das Kehrbürstengehäuse kann in beide Richtungen gekehrt werden, wenn die Schotterkehrbürste durch ein Drehen des Kehrbürstengehäuses um 180° um eine Maschinenhochachse, also eine Vertikalachse, verschwenkt wird. Zum Tausch der Schotterkehrbürste wird das Kehrbürstengehäuse um 90° nach links oder rechts gedreht. Dadurch wird die Zugänglichkeit erheblich verbessert, was den Tausch der Kehrbürsten, aber auch den Tausch abgenutzter Bürstenschläuche bzw. den Tausch abgenutzter Verschleißplatten erleichtert, die damit von der Maschinenrahmenseite her einfach zugänglich sind. Mit Hilfe einer schwenkbaren Übergabeeinrichtung kann die Kehrwelle nach dem Lösen der Verbindung zum Kehrbürstengehäuse aufgenommen und nach außen geschwenkt werden. Mit einer einfachen Hubvorrichtung kann die Kehrbürste dann auf der Maschine abgelegt werden. Mit der gleichen Hubvorrichtung wird eine andere Kehrbürste aufgenommen und in die Übergabeeinrichtung abgelegt. Die Kehrbürste wird dann in das Kehrbürstengehäuse eingeschwenkt und montiert.

Je nach Raumbedarf oder Betrieb auf Nachbargleisen kann das Kehrbürstengehäuse zur entsprechend sichereren oder einfacher zu benutzenden Seite gedreht werden. Zudem kann das Kehrbürstengehäuse in Kehrstellung an eine der Schotterkehrbürste in Kehrrichtung nachgeordneten Materialführung bündig angeschlossen werden, um für einen sauberen Abtransport des abgekehrten Schotters sorgen zu können. Die Materialführung ist an eine geeignete Fördereinrichtung angeschlossen und mit der Fördereinrichtung aus der Förderstellung vom Kehrbürstengehäuse weg verlagerbar, um das Kehrbürstengehäuse in die Wartungsstellung verschwenken zu können.

Vorteilhafte Weiterbildungen der Erfindung ergeben sich aus den Unteransprüchen und der Zeichnung.

### Kurze Beschreibung der Erfindung

In der Zeichnung ist der Erfindungsgegenstand beispielsweise dargestellt. Es zeigen
- Fig. 1: eine Seitenansicht einer Gleisschotterplaniervorrichtung,
- Fig. 2: eine Seitenansicht auf das im Maschinenrahmen angeordnete Kehrbürstengehäuse und ein zugeordnetes Steilförderband in vom Gleis abgehobener Kehrstellung,
- Fig. 3: die Gleisschotterplaniervorrichtung aus Fig. 2 mit Kehrbürstengehäuse und Steilförderband in Wartungsstellung,
- Fig. 4: eine Seitenansicht einer Konstruktionsvariante mit Kehrbürstengehäuse und zugeordnetem Querförderband in vom Gleis abgehobener Kehrstellung,
- Fig. 5: die Gleisschotterplaniervorrichtung aus Fig. 4 mit Kehrbürstengehäuse und Querförderband in Wartungsstellung und
- Fig. 6: die Gleisschotterplaniervorrichtung aus Fig. 4 mit um 180° verschwenktem Kehrbürstengehäuse zum Rückwärtskehren.

### Wege zur Ausführung der Erfindung

Fig. 1 zeigt eine Gleisschotterplaniervorrichtung, die über einen auf Drehgestellen 14 gelagerten Maschinenrahmen 15 auf Schienen 7 verfahrbar ist. Die Kabine 22 dient als Fahrkabine und als Arbeitskabine. Mit dem Mittelpflug 23 kann Schotter in die Gleismitte, aus der Gleismitte heraus, und von links nach rechts oder umgekehrt gepflügt werden. Mit den Flankenpflügen 24 kann der Schotter von der Flanke heraufgezogen und dem Mittelpflug zur Verteilung zugeführt werden. Wechselbare Schotterkehrbürsten 21 sind auf der Maschine gelagert. Diese können mit dem Kran 20 im Gleis abgelegt bzw. gehoben und auf der Maschine abgelegt werden. Eine in einem Kehrbürstengehäuse 13 angeordnete Schotterkehrbürste 2, 12 kann Schotter aus dem Gleis aufnehmen. Der Schotter kann über ein Steilförderband 4 in einem Silo 3 zwischengespeichert werden. Über Schotterhosen 9, 10 kann der gespeicherte Schotter wieder ins Gleis rückgeführt werden. Die Maschine arbeitet in der angezeigten Arbeitsrichtung A.

Die Schotterkehrbürste 2, 12 ist im Kehrbürstengehäuse 13 drehangetrieben gelagert, das mit einer Drehvorrichtung 6 zwischen einer Kehrstellung (Fig. 1, 2, 4 und 6) und einer Wartungsstellung (Fig. 3 und 5) um eine Maschinenhochachse bezüglich des Maschinenrahmens (15) schwenkverstellbar gelagert ist. Im vorliegenden Ausführungsbeispiel umfasst die Drehvorrichtung 6 einen Drehschemel mit Drehantrieb.

Fig. 2 zeigt schematisch einen Ausschnitt der Gleisschotterplaniervorrichtung 1 mit einer Arbeitsrichtung A, mit einer Schotterkehrbürste 2, 12, einem Silo 3 und einem Steilförderband 4. Die Gleisschotterplaniervorrichtung ist mit dem Rahmen 15 über Fahrwerke 14 auf den Schienen 7, die auf Schwellen 8 gelagert sind, verfahrbar. Über Schotterhosen 9, 10 kann neben den Schienen innen und außen aus dem Silo 3 Schotter ins Gleis abgelassen werden. Im Kehrbürstengehäuse 13 sitzt die Schotterkehrbürste 2, 12 die mit Kehrschläuchen radial bestückt ist. Die Materialführung 11 des Kehrbürstengehäuses 13 ist mit dem Steilförderband 4 verbunden und kann vom Kehrbürstengehäuse 13 abgekuppelt werden. Das Kehrbürstengehäuse 13 schließt in Kehrstellung an eine der Schotterkehrbürste 2, 12 in Kehrrichtung nachgeordnete Materialführung 11 an, die einem Aufgabebereich eines Steilförderbandes 4 zugehört, wobei das Steilförderband 4 und die Materialführung 11 mit einem nicht näher dargestellten Stelltrieb zwischen der Kehrstellung (Fig. 2) und einer einen Schwenkbereich für das Kehrbürstengehäuse 13 freigebenden Wartungsstellung (Fig. 3) verlagerbar am Maschinenrahmen (15) angeordnet sind. Die Materialführung 11 ist mit dem Steilförderband 4 in Arbeitsrichtung A aus der Kehrstellung in die Wartungsstellung verlagerbar. Über Parallellenker 5 wird die Schotterkehrbürste 2, 12 ins Gleis abgesenkt. Über eine Drehvorrichtung 6 kann das Kehrbürstengehäuse 13 von der in Fig. 2 gezeigten Ausgangsstellung um ±180° gedreht werden, um die Kehrrichtung einfach umkehren zu können. Abgelegte Schotterkehrbürsten 21 können mit dem Kran 20 manipuliert werden.

Fig. 3 zeigt schematisch eine Gleisschotterplaniervorrichtung 1 in Arbeitsrichtung A mit einer Schotterkehrbürste 2, 12, einem Silo 3 und einem Steilförderband 4. Die Materialführung 11 ist mit dem Steilförderband 4 verbunden und kann mit dem Steilförderband 4 nach vorne verschoben werden, um Platz für die Drehbewegung des Kehrbürstengehäuses 13 zu schaffen. Die Drehung kann über einen eigenen Antrieb oder per Hand über die Drehvorrichtung 6 erfolgen. Das Kehrbürstengehäuse ist in Fig. 3 um 90° gegenüber der Arbeitsrichtung gedreht eingezeichnet. Die Bürstenschläuche 12, die Kehrbürste 2 und die Verschleißplatten sind frei zugänglich. Über einen seitlich schwenkbaren Tragarm 16 kann die Schotterkehrbürste 2, 12 ein- und ausgebaut werden. Nach Lösen der Befestigung der Schotterkehrbürste 2, 12 kann die Schotterkehrbürste 2, 12 mit dem Tragarm 16 einer seitlich am Maschinenrahmen 15 angeordneten Übergabeeinrichtung aus dem Kehrbürstengehäuse 13 in eine Übergabestellung nach außen geschwenkt und dort über eine Hubvorrichtung 20, die am Rahmen befestigt ist, gehoben und auf der Maschine verstaut werden. Eine neue Schotterkehrbürste 21 kann in umgekehrter Reihenfolge eingebaut werden.

Fig. 4 zeigt schematisch eine Gleisschotterplaniervorrichtung 1 die an Stelle des Steilförderbandes und des Silos ein Querförderband aufweist. Das Querförderband 18 und die Materialführung 11 sind mit einem Stelltrieb zwischen der Kehrstellung (Fig. 4) und einer einen Schwenkbereich für das Kehrbürstengehäuse 13 freigebenden Wartungsstellung (Fig. 5) verlagerbar am Maschinenrahmen 15 angeordnet. In diesem Fall ist die Schotterkehrbürste 2, 12 mit einem quer zur Gleislängsrichtung angeordneten Förderband ausgestattet, welches den Schotter, der von der Schotterkehrbürste 2, 12 aufgenommen wird, links oder rechts neben dem Gleis abwirft. Die Materialführung 11 ist wiederum mit dem Querförderband 18 in Arbeitsrichtung A aus der Kehrstellung in die Wartungsstellung verlagerbar.

In Fig. 5 ist das Kehrbürstengehäuse 13 um 90° in die Wartungsstellung gedreht, und die Materialführung 11 wiederum mit dem Querförderband 18 vom Kehrbürstengehäuse 13 entkoppelt und nach vorne verschoben, um die Drehbewegung des hinteren Kehrbürstengehäuses zu erlauben. Die Demontage einer verschlissenen Schotterkehrbürste 2, 12 und der Austausch gegen eine neue Schotterkehrbürste 21 erfolgt unter Zuhilfenahme des Tragarms 16 einer seitlich am Maschinenrahmen 15 angeordneten Übergabeeinrichtung in analoger Weise wie unter Fig. 3 beschrieben.

In Fig. 6 ist die Schotterkehrbürste 2, um 180° gedreht im Maschinenrahmen 15 angeordnet, womit das Arbeiten mit der Schotterkehrbürste in beide Richtungen möglich ist. Eine derartige Stellung ist auch mit der Vorrichtung aus Fig. 2 und 3 realisierbar.

## Patentansprüche

1. Gleisschotterplaniervorrichtung (1) mit einem auf Schienenfahrwerken (14) verfahrbaren Maschinenrahmen (15), dem eine relativ zum Maschinenrahmen (15) verstellbare Planiereinrichtung und eine relativ zum Maschinenrahmen (15) verstellbare Kehreinrichtung zugeordnet sind, wobei die Planiereinrichtung einen Mittelpflug (23) und zwei Flankenpflüge (24) und die Kehreinrichtung eine drehangetriebene Schotterkehrbürste (2, 12) zum Abkehren von Gleisschotter aufweisen, wobei die Schotterkehrbürste (2, 12) in einem Kehrbürstengehäuse (13) drehangetrieben gelagert ist, das mit einer Drehvorrichtung (6) zwischen einer Kehrstellung und einer Wartungsstellung um eine Maschinenhochachse bezüglich des Maschinenrahmens (15) schwenkverstellbar gelagert ist, **dadurch gekennzeichnet, dass** dem Maschinenrahmen (15) ein der Schotterkehrbürste (2, 12) zugeordnetes Steilförderband (4) und ein Schottersilo (3) mit Einschotterhosen (9,10) zur Einschotterung des Gleises zugeordnet sind und dass das Kehrbürstengehäuse (13) in Kehrstellung an eine der Schotterkehrbürste (2, 12) in Kehrrichtung nachgeordnete Materialführung (11) anschließt, die einem Aufgabebereich des Steilförderbandes (4) zugehört, wobei das Steilförderband (4) und die Materialführung (11) mit einem Stelltrieb zwischen der Kehrstellung und einer einen Schwenkbereich für das Kehrbürstengehäuse (13) freigebenden Wartungsstellung verlagerbar am Maschinenrahmen (15) angeordnet sind.

2. Gleisschotterplaniervorrichtung (1) nach Anspruch 1, **dadurch gekennzeichnet, dass** die Materialführung (11) mit dem Steilförderband (4) in Arbeitsrichtung (A) aus der Kehrstellung in die Wartungsstellung verlagerbar ist.

3. Gleisschotterplaniervorrichtung (1) nach Anspruch 1 oder 2, **dadurch gekennzeichnet, dass** die Schotterkehrbürste (2, 12) in der Wartungsstellung für Wartungszwecke mit einem Tragarm (16) einer seitlich am Maschinenrahmen (15) angeordneten Übergabeeinrichtung aus dem Kehrbürstengehäuse (13) in eine Übergabestellung verlagerbar ist.

4. Gleisschotterplaniervorrichtung (1) nach einem der Ansprüche 1 bis 3, **dadurch gekennzeichnet, dass** am Maschinenrahmen (15) eine Hubvorrichtung (20), insbesondere ein Kran, vorgesehen ist, mit dem die die Schotterkehrbürste (2) zwischen einer Übergabestellung und einer auf dem Maschinenrahmen (15) vorgesehenen Lagerstellung verbringbar ist.

5. Gleisschotterplaniervorrichtung (1) nach einem der Ansprüche 1, 3 oder 4, **dadurch gekennzeichnet, dass** das Kehrbürstengehäuse (13) in Kehrstellung an eine der Schotterkehrbürste (2, 12) in Kehrrichtung nachgeordnete Materialführung (11) anschließt, die einem Aufgabebereich eines Querförderbandes (18) zugehört.

6. Gleisschotterplaniervorrichtung (1) nach Anspruch 5, **dadurch gekennzeichnet, dass** das Querförderband (18) und die Materialführung (11) mit einem Stelltrieb zwischen der Kehrstellung und einer einen Schwenkbereich für das Kehrbürstengehäuse (13) freigebenden Wartungsstellung verlagerbar am Maschinenrahmen (15) angeordnet sind.

7. Gleisschotterplaniervorrichtung (1) nach Anspruch 6, **dadurch gekennzeichnet, dass** die Materialführung (11) mit dem Querförderband (18) in Arbeitsrichtung (A) aus der Kehrstellung in die Wartungsstellung verlagerbar ist.

8. Gleisschotterplaniervorrichtung (1) nach einem der Ansprüche 1 bis 7, **dadurch gekennzeichnet, dass** das Kehrbürstengehäuse (13) mit einem Drehantrieb um wenigstens 90°, insbesondere um wenigstens 180°, schwenkverstellbar gelagert ist.

9. Gleisschotterplaniervorrichtung (1) nach einem der Ansprüche 1 bis 8, **dadurch gekennzeichnet, dass** das Kehrbürstengehäuse (13) mit einen Hubtrieb höhenverstellbar am Maschinenrahmen (15) gelagert ist.

## Claims

1. Track ballast levelling apparatus (1) comprising a machine frame (15) which is movable on rail-bound travelling mechanisms (14) and to which a levelling device, which is adjustable relative to the machine frame (15), and a sweeping device, which is adjustable relative to the machine frame (15), are allocated, wherein the levelling device has a central plough (23) and two flank ploughs (24) and the sweeping device has a rotationally driven ballast-sweeping brush (2, 12) for sweeping away track ballast, wherein the ballast-sweeping brush (2, 12) is mounted in a rotationally driven manner in a sweeping brush housing (13) which is mounted so as to be pivotally adjustable about a machine vertical axis with respect to the machine frame (15) between a sweeping position and a maintenance position by means of a rotary apparatus (6), **characterised in that** the machine frame (15) is allocated a steep conveyor belt (4), which is allocated to the ballast-sweeping brush (2, 12), and a ballast silo (3) with ballasting chutes (9, 10) for ballasting the track, and **in that** the sweeping brush housing (13) in the sweeping position adjoins a material guide (11) which is arranged downstream of the ballast-sweeping brush (2, 12) in the sweeping direction and is associated with a feed region of a steep conveyor belt (4), wherein the steep conveyor belt (4) and the material guide (11) are arranged on the machine frame (15) so as to be displaceable by means of an adjusting drive between the sweeping position and a maintenance position clearing a pivoting range for the sweeping brush housing (13).

2. Track ballast levelling apparatus (1) as claimed in claim 1, **characterised in that** the material guide (11) is displaceable with the steep conveyor belt (4) in the working direction (A) from the sweeping position into the maintenance position.

3. Track ballast levelling apparatus (1) as claimed in claim 1 or 2, **characterised in that** the ballast-sweeping brush (2, 12) is displaceable from the sweeping brush housing (13) into a transfer position when in the maintenance position for maintenance purposes by means of a support arm (16) of a transfer device arranged laterally on the machine frame (15).

4. Track ballast levelling apparatus (1) as claimed in any one of claims 1 to 3, **characterised in that** a lifting apparatus (20), in particular a crane, is provided on the machine frame (15), by means of which lifting apparatus the ballast-sweeping brush (2) can be moved between a transfer position and a storage position provided on the machine frame (15).

5. Track ballast levelling apparatus (1) as claimed in any one of claims 1, 3 or 4, **characterised in that** the sweeping brush housing (13) in the sweeping position adjoins a material guide (11) which is arranged downstream of the ballast-sweeping brush (2, 12) in the sweeping direction and is associated with a feed region of a transverse conveyor belt (18).

6. Track ballast levelling apparatus (1) as claimed in claim 5, **characterised in that** the transverse conveyor belt (18) and the material guide (11) are arranged on the machine frame (15) so as to be displaceable by means of an adjusting drive between the sweeping position and a maintenance position which clears a pivoting range for the sweeping brush housing (13).

7. Track ballast levelling apparatus (1) as claimed in claim 6, **characterised in that** the material guide (11) is displaceable with the transverse conveyor belt (18) in the working direction (A) from the sweeping position into the maintenance position.

8. Track ballast levelling apparatus (1) as claimed in any one of claims 1 to 7, **characterised in that** the sweeping brush housing (13) is mounted so as to be pivotally adjustable through at least 90º, in particular through at least 180º, by means of a rotary drive.

9. Track ballast levelling apparatus (1) as claimed in any one of claims 1 to 8, **characterised in that** the sweeping brush housing (13) is mounted on the machine frame (15) so as to be height-adjustable by means of a lifting drive.

## Revendications

1. Dispositif de nivellement de ballast de voie ferrée (1) comprenant un châssis de machine (15) pouvant être déplacé sur des trains de roulement sur rails (14), auquel sont associés un dispositif de nivellement réglable par rapport au châssis de machine (15) et un dispositif de balayage réglable par rapport au châssis de machine (15), le dispositif de nivellement présentant une charrue centrale (23) et deux charrues latérales (24) et le dispositif de balayage présentant une brosse de balayage de ballast (2, 12) entraînée en rotation pour le balayage de ballast de la voie ferrée, dans lequel la brosse de balayage de ballast (2, 12) est montée entraînée en rotation dans un boîtier de brosse de balayage (13) qui est monté de manière à pouvoir basculer autour d'un axe vertical de machine par rapport au châssis de machine (15) entre une position de balayage et une position d'entretien au moyen d'un dispositif de rotation (6), **caractérisé en ce qu'**une bande transporteuse inclinée (4) associée à la brosse de balayage de ballast (2, 12) et un silo de ballast (3) comprenant des valves de ballastage (9, 10) pour le ballastage de la voie sont associés au châssis de machine (15), et **en ce que** le boîtier de brosse de balayage (13) se raccorde, en position de balayage, à un guide de matériau (11) qui est agencé en aval de la brosse de balayage de ballast (2, 12) dans la direction de balayage et qui appartient à une zone de prise en charge de la bande transporteuse inclinée (4), dans lequel la bande transporteuse inclinée (4) et le guide de matériau (11) sont agencés sur le châssis de machine (15) de manière à pouvoir être déplacés à l'aide d'un mécanisme de réglage entre la position de balayage et une position d'entretien, libérant une zone de basculement pour le boîtier de brosse de balayage (13).

2. Dispositif de nivellement de ballast de voie ferrée (1) selon la revendication 1, **caractérisé en ce que** le guide de matériau (11) peut être déplacé à l'aide de la bande transporteuse inclinée (4) dans la direction de fonctionnement (A) à partir de la position de balayage jusqu'à la position d'entretien.

3. Dispositif de nivellement de ballast de voie ferrée (1) selon la revendication 1 ou 2, **caractérisé en ce que** la brosse de balayage de ballast (2, 12) peut être déplacée dans la position d'entretien à des fins d'entretien par l'intermédiaire d'un bras de support (16) d'un dispositif de transfert qui est agencé latéralement sur le châssis de machine (15) par rapport au boîtier de brosse de balayage (13) dans une position de transfert.

4. Dispositif de nivellement de ballast de voie ferrée (1) selon l'une quelconque des revendications 1 à 3, **caractérisé en ce qu'**un dispositif de levage (20), en particulier une grue, est prévu sur le châssis de machine (15), à l'aide duquel la brosse de balayage de ballast (2) peut être déplacée entre une position de transfert et une position de stockage prévue sur le châssis de machine (15).

5. Dispositif de nivellement de ballast de voie ferrée (1) selon l'une quelconque des revendications 1, 3 ou 4, **caractérisé en ce que** le boîtier de brosse de balayage (13) se raccorde, dans la position de balayage, à un guide de matériau (11) qui est agencé en aval de la brosse de balayage de ballast (2, 12) dans la direction de balayage et qui appartient à une zone de prise en charge d'un convoyeur à bande transversale (18).

6. Dispositif de nivellement de ballast de voie ferrée (1) selon la revendication 5, **caractérisé en ce que** le convoyeur à bande transversale (18) et le guide de matériau (11) sont agencés sur le châssis de machine (15) de manière à pouvoir être déplacés à l'aide d'un mécanisme de réglage entre la position de balayage et une position d'entretien, libérant une zone de basculement pour le boîtier de brosse de balayage (13).

7. Dispositif de nivellement de ballast de voie ferrée (1) selon la revendication 6, **caractérisé en ce que** le guide de matériau (11) peut être déplacé à l'aide du convoyeur à bande transversal (18) dans la direction de fonctionnement (A) à partir de la position de balayage jusqu'à la position d'entretien.

8. Dispositif de nivellement de ballast de voie ferrée (1) selon l'une quelconque des revendications 1 à 7, **caractérisé en ce que** le boîtier de brosse de balayage (13) est monté pour un réglage pivotant d'au moins 90°, en particulier d'au moins 180°, par un entraînement en rotation.

9. Dispositif de nivellement de ballast de voie ferrée (1) selon l'une quelconque des revendications 1 à 8, **caractérisé en ce que** le boîtier de brosse de balayage (13) est monté sur le châssis de machine (15) de façon réglable en hauteur au moyen d'un entraînement de levage.
